# EUROPÄISCHE PATENTSCHRIFT

(11) **EP 3 440 684 B1**
(45) Veröffentlichungstag und Bekanntmachung des Hinweises auf die Patenterteilung: **26.10.2022**
(21) Anmeldenummer: 17714668.5
(22) Anmeldetag: 22.03.2017
(51) Int. Cl.: H01H 3/36, H01H 33/666

(54) **KOPPLUNGSGLIED FÜR EIN ELEKTRISCHES SCHALTGERÄT MIT IMPULSMASSEELEMENT**
COUPLING ELEMENT FOR AN ELECTRIC SWITCHING DEVICE WITH AN IMPULSE MASS ELEMENT
ÉLÉMENT DE COUPLAGE POUR UN COMMUTATEUR ÉLECTRIQUE AVEC UN ÉLÉMENT DE LA MASSE D'IMPULSION

(30) Priorität: 13.05.2016 DE 102016208270
(43) Veröffentlichungstag der Anmeldung: 13.02.2019
(73) Patentinhaber: Siemens Aktiengesellschaft, 80333 München (DE)
(72) Erfinder: BACHMAIER, Georg, 80469 München (DE); EBELSBERGER, Gerit, 81737 München (DE); GERLICH, Matthias, 80636 München (DE); KOSSE, Sylvio, 91052 Erlangen (DE); ZÖLS, Wolfgang, 81249 München-Lochhausen (DE)
(86) Internationale Anmeldenummer: PCT/EP2017/056818
(87) Internationale Veröffentlichungsnummer: WO 2017/194236

(56) Entgegenhaltungen:
- EP-A1- 0 126 918
- WO-A1-2016/050490
- DE-C1- 10 009 499

## Beschreibung

Dokument DE 100 09 499 C1 offenbart ein Kopplungsglied nach dem Oberbegriff des Anspruchs 1.

Die Lösung der Aufgabe besteht in einem Kopplungsglied für ein elektrisches Schaltgerät mit den Merkmalen des Patentanspruchs 1. Das erfindungsgemäße Kopplungsglied für ein elektrisches Schaltgerät weist zwei Schaltkontakte, einen ersten Schaltkontakt und einen zweiten Schaltkontakt zum Öffnen und Schließen eines elektrischen Kontaktes auf. Dabei ist der erste Schaltkontakt mit einer Schubstange verbunden, die translatorisch bewegbar gelagert ist und die in Direktverbindung mit einem Aktor steht. Dieser Aktor bewirkt eine translatorische Bewegung der Schubstange, wobei sich die Erfindung dadurch auszeichnet, dass ein Impulsmasseelement vorgesehen ist, das durch ein Federelement mit dem Kopplungsglied gekoppelt ist.

Der Vorteil der Erfindung besteht darin, dass die Energie, die beim Schließen der beiden Kontakte eingebracht wird, und die zum Aufbringen einer Anpresskraft des ersten Schaltkontaktes an den zweiten Schaltkontakt notwendig ist, um eine sichere Verbindung der Kontakte herzustellen, nicht in ein Prellen zwischen den beiden Kontakten abgeführt wird. Vielmehr wird die überschüssige Energie durch Impulsübertragung in das Impulsmasseelement übertragen. Das dabei ebenfalls vorgesehene Federelement muss dabei nicht notwendigerweise in Form einer üblichen Feder ausgestaltet sein, es kann auch eine sehr steife Verbindung zwischen der Schubstange und dem Impulsmasseelement eingelagert sein. Hierbei agiert das Kopplungsglied analog eines newtonschen Pendels, bei dem mehrere Kugeln an Seilen beweglich gelagert sind und sich direkt dabei berühren. Eine äußere Kugel, die dabei mit einer bestimmten kinetischen Energie an die sich berührenden restlichen Kugeln geschlagen wird, führt zu einer Übertragung des Impulses über die weiteren sich berührenden Kugeln, wobei die letzte Kugel in der Reihe mit den selben nahezu verlustfrei übertragenen Impuls nach außen schwingt. Dieses physikalische Phänomen wird technisch an dieser Stelle in dem Kopplungsglied genutzt, um die Energie bzw. den Impuls der beim Schließen der Schaltkontakte auftritt, in das Impulsmasseelement umzulenken. Beim Öffnen der Schaltkontakte kann diese Energie bzw. dieser Impuls, der in dem Federelement bzw. in dem Impulsmasseelement gespeichert ist, wieder frei gegeben werden und den Öffnungsprozess energetisch unterstützen.

In einer weiteren Ausgestaltungsform der Erfindung ist das Impulsmasseelement zentrisch auf der Schubstange bezüglich dieser translatorisch bewegbar angeordnet. Das Federelement ist in Form einer Spiralfeder konzentrisch an die Schubstange angeordnet. Auf diese Art und Weise lässt sich der Impuls, der beim Schließen der Kontakte auftritt, besonders günstig in das Impulsmasseelement übertragen. Dabei ist es wiederum besonders vorteilhaft, wenn auf der Schubstange ebenfalls ein Stoppglied konzentrisch zu dieser angeordnet ist, das Federelement in Form einer Druck belastenden Spiralfeder zwischen dem Stoppglied und dem Impulsmasseelement angeordnet ist.

Ferner ist es zweckmäßig, wenn der Aktor in Form eines Rotationskörpers ausgestaltet ist und die Schubstange in Form eines stabförmigen Wickelkörpers ausgestaltet ist. Dabei erstreckt sich dieser Wickelkörper durch den Rotationskörper. Der Rotationskörper umfasst dabei zwei Seiten, von denen eine dem einen Ende des Wickelkörpers und die andere dem anderen Ende des Wickelkörpers zugewandt ist, wobei der Rotationskörper bezüglich des Wickelkörpers drehbar gelagert ist. Beide Seiten des Rotationskörpers sind dabei mit jeweils mindestens einer Sehne, beispielsweise ausgestaltet in Form eines Seiles, eines Drahtseiles oder Aramidfaser verbunden, die wiederum mit einem anderen Ende am Wickelkörper angeordnet ist. Über diese Seilverbindung zwischen dem Rotationskörper und dem Wickelkörper erfolgt über entgegengesetzte Rotationsbewegungen des Rotationskörpers ein Aufwickeln und Abwickeln der Sehnen auf den Wickelkörper, was zu einer translatorischen Bewegung des Wickelkörpers führt. Diese Ausgestaltungsform des Aktors führt zu einer besonders druckfreien Bewegung der Schubstange bzw. des Wickelkörpers, sodass auch durch diese Maßnahme ein Prellen beim Öffnen und insbesondere beim Schließen der beiden Schaltkontakte reduziert wird.

Dabei ist es wiederum besonders vorteilhaft, dass der Rotationskörper mit mindestens zwei Federn in der Art gekoppelt ist, dass in beide Rotationsrichtungen stets eine Kraft auf den Rotationskörper wirkt, wobei eine Arretierung vorgesehen ist, die in Endlagen der translatorischen Bewegung des Wickelkörpers den Rotationskörper arretiert.

Grundsätzlich ist der voran beschriebene Aktor in Form eines Rotationskörpers auch durch einen elektrischen Antrieb bewegbar. In dieser Ausgestaltungsform werden vorgespannte Federn, die als Resonator wirken und entgegengesetzte Richtungen den Rotationskörper vorspannen, als Antrieb verwendet. Auf dieser Weise geht ein Minimum an Energie bei den Rotations- und translatorischen Bewegungen verloren, die nach einer Vielzahl von Schaltvorgängen durch ein Nachspannen der Federn wieder in das System eingebracht werden kann.

In einer weiteren Ausgestaltungsform ist ein Freilauf vorgesehen, der mit dem Rotationskörper gekoppelt ist und der nur eine Rotationsrichtung des Rotationskörpers zulässt. Dieser Freilauf ist beispielsweise in Form eines entsprechenden Kugellagers ausgestaltet, das nur in eine Richtung drehbar ist, und er dient dazu, dass trotz wirkender Federkräfte auf den Rotationskörper in einer Endlage des Wickelkörpers grundsätzlich bei Auslösen eines entsprechenden Signals nur eine Bewegungsrichtung des Rotationskörpers und somit auch nur eine Bewegungsrichtung des Wickelkörpers möglich ist. Hierbei ist es zusätzlich zweckmäßig, dass zwei Freiläufe vorhanden sind, von denen jeweils einer aktiviert ist und in den Endlagen des Wickelkörpers eine Umschaltung der Aktivierung zwischen den beiden Freiläufen erfolgt. Somit ist es sichergestellt, dass jeweils nur eine Bewegungsrichtung des Wickelkörpers und somit des ersten Schaltkontaktes möglich ist.

Die Arretierung, die den Rotationskörper in der Position arretiert, in der eine Endlage der translatorischen Bewegung des Wickelkörpers vorliegt, wird bevorzugt durch einen entsprechenden Aktor gelöst. Dabei kann der Aktor auf ein entsprechendes Signal reagieren, beispielsweise ein Steuersignal, das zum Öffnen oder Schließen des Schaltkontaktes aufruft.

In einer vorteilhaften Ausgestaltungsform wird in der Endlage des Wickelkörpers, in der die Kontakte geschlossen sind, über die Federkraft, die auf den Rotationskörper wirkt, eine Anpresskraft des ersten Kontaktes an den zweiten Kontakt ausgeübt. Hierbei wird der erste Schaltkontakt mit einer Offsetkraft beaufschlagt, mit dessen Hilfe die gewünschte Kontaktkraft der Elektroden bestimmt werden kann.

In der Praxis ist es so, dass durch Reibung beispielsweise bei den Federn oder den Seilen geringe Mengen an Energie in dem Resonatorsystem zwischen Federn und Rotationskörpern verloren geht, so dass nach einer gewissen Anzahl von Öffnungsund Schließvorgängen des Kopplungsgliedes Energie in das System eingebracht werden muss. Diese Energie wird durch ein mechanisches Nachspannen der Federn in das System eingebracht.

Ferner ist es zweckmäßig, dass das Impulsmasseelement mit dem Rotationskörper derart in Verbindung steht, dass dieses bezüglich des Rotationskörpers rotatorisch fixiert ist, also mit diesem in den Rotationsbewegungen zwangsgesteuert mitläuft, wobei das Impulsmasseelement entlang der translatorischen Bewegungsrichtung des Wickelkörpers bezüglich des Rotationskörpers beweglich ausgestaltet ist. Dies führt dazu, dass der Impuls, der in das Impulsmasseelement eingeleitet wird, durch eine Bewegung dieses aufgenommen werden kann. Weitere Ausgestaltungsformen der Erfindung und weitere Merkmale werden anhand der folgenden Figuren näher erläutert. Dabei handelt es sich um rein exemplarische und schematische Darstellungen, die keine Einschränkung des Schutzbereiches darstellen. Dabei zeigen:
- Fig. 1: eine schematische Darstellung eines Kopplungsgliedes mit zwei Kontakten, eine Schubstange, eines Aktors und eines Impulsmasseelements,
- Fig. 2: ein Kopplungsglied mit einem Rotationskörper und einem Seilantrieb zwischen Rotationskörper und Schubstange in geöffneter Position der Kontakte,
- Fig. 3: ein Kopplungsglied analog zu Fig. 2 mit halbgeöffneten Kontakten und
- Fig. 4: ein Kopplungsglied analog zu Figuren 2 und 3 mit geschlossenen Kontakten.

In Figur 1 ist eine sehr schematische grundsätzliche Darstellung vom Aufbau und der Wirkungsweise eines Kopplungsgliedes gegeben, wobei das Kopplungsglied 2 einen Aktor 15 aufweist, der über eine Schubstange 9 einen ersten Kontakt 4 auf einen zweiten Kontakt 6 durch eine translatorische Bewegung aufbringen kann. Die Bewegung der Schubstange 9 ist anhand der entgegengesetzten Pfeile dargestellt. Dabei kann der Aktor 15 in beliebiger Weise, beispielsweise hydraulisch oder durch einen elektrischen Antrieb ausgestaltet sein. Eine bevorzugte Ausgestaltungsform des Aktors 15 wird an den Beispielen der Figuren 2 bis 4 erläutert.

Beim Schließen der Kontakte 4 und 6 wird, wie bereits einleitend erläutert, ein Impuls eingebracht, der wiederum in einem herkömmlichen System zu einem Prellen zwischen den Kontakten 4 und 6 bei einem Schließvorgang führt. Das Prellen wird gemäß des Kopplungsgliedes 2 nach Figur 1 durch ein Impulsmasseelement 3 minimiert, indem das Impulsmasseelement 3 den Impuls, der beim Schließen der Kontakte 4 und 6 entsteht, aufnimmt. Hierzu ist schematisch ein Federelement 5 dargestellt, das den Impuls in das Impulsmasseelement 3 einleitet. Das Federelement 5 kann hierbei sehr steif ausgestaltet sein, weshalb diese Feder hier an dieser Stelle lediglich als schematisch anzusehen ist. Der Pfeil F_{K} veranschaulicht hierbei die Kontaktkraft, die auf die Schubstange 9 und auf den Kontakt 4 und somit auch in einem geschlossenen Zustand der Kontakte 4 und 6 auf den Kontakt 6 wirkt.

Die Figuren 1 bis 3 zeigen eine Variante eines erfindungsgemäßen Kopplungsgliedes 2. Mit dem Kopplungsglied 2 wird ein Kontaktsystem, bestehend aus den scheibenförmigen Schaltkontakten 4 und 6, betätigt, wobei hierzu der Schaltkontakt 4 relativ zu dem Schaltkontakt 6 bewegt wird. Bei Kontaktierung der beiden Schaltkontakte 4 und 6 wird ein Stromkreis geschlossen und ein Stromfluss über den weiter unten erläuterten elektrisch leitenden stabförmigen Wickelkörper 8 und das Kontaktsystem der Schaltkontakte 4 und 6 bewirkt. Dieser Stromfluss kann durch Öffnen des Kontaktsystems über das Auseinanderbewegen der beiden Schaltkontakte 4 und 6 wieder unterbrochen werden.

Der Schaltkontakt 4 ist an einem unteren Ende des Wickelkörpers 8 befestigt, der im Folgenden auch als Wickelstab bezeichnet wird. Der Wickelkörper 3 ist linear, also translatorisch verschiebbar, wobei er entlang seiner Längsachse geführt wird, dabei aber nicht verdreht werden kann. Auf dem Wickelkörper 8 ist ein Rotationskörper 10 drehbar gelagert, d.h. der Rotationskörper kann auf dem Wickelkörper rotieren. Dazu weist der Rotationskörper 8 eine Bohrung auf, durch die der stabförmige Wickelkörper 8 hindurch ragt. Zwischen dem Wickelkörper 8 und dem Rotationskörper 10 ist dabei ein Lager 13 vorgesehen, so dass die Rotation des Rotationskörpers 10 möglichst reibungsfrei und verlustarm vonstattengeht.

Der Rotationskörper 8 umfasst dabei in diesem Beispiel zwei voneinander beabstandete Scheiben bzw. Seiten 11 und 12. Zwischen diesen beiden Seiten 11 und 12 des Rotationskörpers ist in dieser Ausführungsform schematisch das Lager 13 dargestellt, das veranschaulichen soll, dass der Rotationskörper 10 auf dem Wickelkörper 8 drehbar gelagert ist.

In der Figur 1 ist eine Position des Kopplungsgliedes 2 dargestellt, wobei die Kontakte 4 und 6 in ihrer weitest möglichen Entfernung voneinander geöffnet sind. Diese Entfernung wird mit der Endlage E bezüglich der Stellung des Kontaktes 4 bezeichnet. Die Figur 2 zeigt eine Mittelposition zwischen der Endlage E und der in Figur 3 dargestellten Endlage E', in der die Kontakte 4 und 6 geschlossen sind und ein Stromfluss über die Kontakte erfolgen kann.

Beginnend mit der Position der Endlage E in Figur 1 wird nun der Schließvorgang des Kopplungsgliedes 2 beschrieben. Dabei ist noch auszuführen, dass der Rotationskörper 10 mit - in diesem Beispiel - zwei Federn 18 gekoppelt ist. Die Federn 18 sind auf Zugbelastung ausgelegt und sind dabei mit einem Ende am Rotationskörper 10 befestigt und mit einem anderen Ende an einem Fixpunkt 24 außerhalb des Kopplungsgliedes 2 fixiert. In der Endlage E, in der eine Feder 18 eine stärkere Vorspannung aufweist als die Feder 18', ist eine Arretierung 20 vorgesehen, die wiederum mit einem Aktor 22 in Verbindung steht. Die Arretierung 20 ist in diesem Beispiel sehr schematisch durch einen Stab dargestellt, die Arretierung 20 kann beispielsweise in Form von zwei ineinandergreifenden Zahnkränzen ausgestaltet sein, was hier der besseren Anschaulichkeit halber nicht explizit dargestellt ist.

Ferner umfasst das Kopplungsglied Sehnen 16 bzw. 16', die zwischen dem Rotationskörper 10 und dem Wickelkörper 8, bevorzugt mit einer gewissen Vorspannung versehen, befestigt sind. Die Sehnen 16 sind dabei jeweils am Wickelkörper 8 angebracht und mit einem zweiten Befestigungspunkt möglichst weit außen an den Scheiben 11 und 12 bzw. an den oberen und den unteren Seiten 11 und 12 des Rotationskörpers 10 befestigt. Unter Sehnen werden hierbei insgesamt flexible Gebilde, wie beispielsweise Seile, Drahtseile oder Aramidfasern verstanden, die auf der einen Seite ein hohes Elastizitätsmodul aufweisen, um eine möglichst feste Vorspannung zwischen dem Wickelkörper 8 und dem Rotationskörper 10 zu erzielen.

In dem Beispiel gemäß Figur 1 sind die Sehnen 16' im unteren Bereich zwischen der Seite 12 des Rotationskörpers 10 und dem Schaltkontakt 4 um den Wickelkörper um mehrere Umdrehungen aufgewickelt. Im oberen Bereich des Kopplungsgliedes, also oberhalb der Seite 11 des Rotationskörpers 10, sind die Sehnen 16 in der Position der Endlage E gemäß Figur 1 nicht verdreht. Öffnet man die Arretierung 20, beispielsweise hervorgerufen durch ein Signal, das an den Aktor 22 weitergeleitet wird, so wird durch die Vorspannung der Federn 18 und 18', die insgesamt so ausgestaltet sind, dass sich ein Resonator ergibt, eine Drehbewegung des Rotationskörpers erzeugt, durch die sich die Sehnen 16' im unteren Bereich des Wickelkörpers 8 abrollen und im Gegenzug dazu die Sehnen 16 im oberen Bereich, oberhalb des Rotationskörpers 10, auf dem Wickelkörper aufdrehen. Diese Position ist in Figur 2 dargestellt. In der Position gemäß Figur 2 sind die Federn 18 und 18' auch im Wesentlichen in einer Gleichgewichtslage, wobei auch hier eine Vorspannung der Federn 18 und 18' vorliegt. Diese Gleichgewichtslage gemäß Figur 2 wird aufgrund der Wirkung der beiden Federn als Resonator überwunden und stellt sich gemäß Figur 3 die Position der Endlage E' ein, bei der die beiden Schaltkontakte 4 und 6 geschlossen sind.

Dabei ist das System bezüglich der Vorspannungen der einzelnen Federn 18 und 18' so ausgestaltet, dass nicht nur ein Kontakt zwischen den Kontakten 4 und 6 hergestellt ist, sondern auch eine Offsetkraft, also eine zusätzlich Anpresskraft durch den Wickelkörper 8 und den Schaltkontakt 4 auf den Schaltkontakt 6 wirkt. Bei Erreichen der Endlage E' greift die Arretierung 20, wiederum ausgelöst durch den Aktor 22 in den Rotationskörper 10 ein, so dass die Position des Rotationskörpers 10 gehalten wird.

Bei dem Bewegungsablauf, der zwischen den Figuren 1 und 3 dargestellt ist, wird gezeigt, wie durch die Rotation des Rotationskörpers 10 eine Rotationsbewegung durch Aufwickeln der Sehnen 16 in eine translatorische Bewegung des Wickelkörpers 8 und somit auch des Schaltkontaktes 4 umgewandelt wird. Die translatorische bzw. auch lineare Bewegung des Wickelkörpers 8 kann in beide Richtungen erfolgen. Der hier beschriebene Schließvorgang kann reversibel ausgehend von der Figur 3 über die Position der Figur 2 zurück zur Figur 1 beschrieben werden, wobei eine translatorische Bewegung des Wickelkörpers 8 entlang seiner Längsachse 14 in Richtung der Endlage E vollzogen wird.

Da das Federpaar 18 und 18' als Resonator wirkt, kann diese Bewegung sehr häufig ohne große Reibungsverluste vonstattengehen. Die Reibungsverluste sind deshalb sehr gering, da die Reibung, die über die Sehnen 16 und 16' übertragen werden, ebenfalls gering ist und eine möglichst gute Lagerung des Rotationskörpers bezüglich des Wickelkörpers 8 erfolgt.

Die Drehbewegung des Rotationskörpers 10 ist in der Art ausgestaltet, dass der Rotationskörper bei einem Öffnungs- und einem Schließvorgang jeweils eine Drehung von etwa 90° in jede Richtung vollzieht. Dabei ist die Schaltzeit, also die Zeit, die das Kopplungsglied benötigt, von der Endlage E' in die Endlage E und umgekehrt zu gelangen, durch die Steifigkeit der verwendeten Federn 18 und durch die Trägheit, also der Masse des Rotationskörpers 10, der auch als Schwungrad fungiert, abhängig. Die Winkelgeschwindigkeit Ω des Rotationskörpers 10 ist dabei direkt proportional zu der Wurzel aus dem Verhältnis von Federsteifigkeit, also der Federkonstante K und der Masse m des Rotationskörpers 10, exemplarisch ausgedrückt durch die Gleichung $Ω ∼ {\left(K/m\right)}^{0,5} .$

Dabei ist die Energie des Rotationskörpers so eingestellt, dass sich das gewünschte Ω, also die gewünschte Winkelgeschwindigkeit und die gewünschte Schaltzeit für den jeweiligen Schaltvorgang ergibt, wobei ca. 95 % der Gesamtenergie des Systems in den Schaltvorgang einfließt wird. Durch das sehr verlustarme arbeitende beschriebene Schaltsystem bzw. Kopplungsglied geht dabei in einem exemplarischen Schaltvorgang ca. 1,5 J in dem System an Energie verloren. Bei einem konventionalen Schaltvorgang mit einem konventionellen Antrieb geht bei einer selben Leistung und bei einer vergleichbaren Größe des Kopplungsgliedes das 20- bis 30-fache an Energie pro Schaltvorgang verloren. Das bedeutet, dass diese Energie beim Auftreffen der beiden Schaltkontakte 4 und 6 verloren gehen, was dazu führt, dass diese Energie die Schaltkontakte in einem sogenannten Prellvorgang mehrfach im mikroskopischen Bereich voneinander trennt und wieder zusammenbringt, ähnlich wie dies ein Hammer tut, der auf einen Amboss geschlagen wird. Dieser Prellvorgang ist beim Schalten der Hochspannungsanlage äußerst unerwünscht, da durch ihn kein gleichmäßiger und schneller Kontaktaufbau vonstattengehen kann. Durch das energetisch verlustarm arbeitende Kopplungsglied gemäß der Figuren 1 bis 3 wird dieser Prellvorgang auf ein Minimum reduziert.

Da das System des Kopplungsgliedes 2 derart verlustarm schaltet, ist es möglich, bei einer entsprechenden Vorspannung der Federn 18 und 18' eine Vielzahl von Schaltvorgängen zu realisieren. Dabei ist das System bevorzugt in der Art eingestellt, dass so viele Schaltvorgänge durchgeführt werden, wie dies üblicherweise zwischen zwei ohnehin stattfindenden Wartungsintervallen der Schaltanlage anfallen würden. Somit kann bei einer routinemäßigen Wartung durch ein mechanisches Aufziehen, also Vorspannen der Federn 18 und 18' durch Überdrehen des Rotationskörpers 8 (Schwungrades) erfolgen. Das Aufziehen kann beispielsweise manuell entsprechend einer mechanischen Uhr oder mit Hilfe eines Elektromotors erfolgen.

Des Weiteren sind noch im Bereich des rein schematisch dargestellten Lagers 13 zwei Freiläufe angeordnet, deren Funktion darin besteht, eine Rotationsbewegung des Rotationskörpers 10 lediglich in eine Richtung zuzulassen, nämlich in die Richtung, die bezüglich der jeweiligen Endlage E oder E' die einzige gewünschte Richtung ist. Diese Freiläufe, die hier nicht explizit dargestellt sind, wirken Hand in Hand mit der Arretierung 20, so dass bei dem Anlegen der jeweiligen Arretierung 20 beispielsweise in der Endlage E nur in den Freilauf geschaltet wird, der durch die entsprechende Rotation eine translatorische Bewegung entlang der Achse 14 des Wickelkörpers 8 in Richtung der unteren Endlage, also der geschlossenen Endlage E', zulässt. Bei der Endlage E' gemäß Figur 3 wird wiederum ausschließlich die Rotationsbewegung in die Gegenrichtung und somit eine translatorische Bewegung nach oben in Richtung der Endlage E zugelassen. Beim Freilauf handelt es sich um ein Kugellager, das lediglich eine Drehrichtung zulässt und die entgegensetzte Drehrichtung sperrt.

Ausgehend von der bezüglich der Figuren 2, 3 und 4 beschriebenen Wirkung des Aktors 15 in Form des Rotationskörpers 10 und des Seilantriebes zur translatorischen Bewegung des Wickelkörpers 8 soll nun im Weiteren noch auf die Wirkung des Impulsmasseelementes 3 eingegangen werden. Beim Schließvorgang, der durch die Endlage E' in Fig. 4 dargestellt ist, kommt es, wie bereits erwähnt, zu einem Prellvorgang, wobei auf den Wickelkörper 8 bzw. die Schubstange 9 eine Kontaktkraft F_{K} wirkt. Bei einer Fortführung der Rotationsbewegung, also bei einer weiteren Betätigung des Aktors wird das Impulsmasseelement 3 ausgelenkt. Die Energie, die hierbei in das System eingebracht wird, wird über das Impulsmasseelement 3, das über ein Federelement 5, hier ausgestaltet in Form einer Spiralfeder 7, in dieses übertragen wird. Zur besseren Ankopplung des Impulsmasseelements 3 ist auf der Schubstange 9 bzw. auf dem Wickelkörper 8 ein Stoppglied 26 vorgesehen, an dem die Spiralfeder, die auf Druck wirkt, anliegt. Das Stoppglied 26 ist dabei fest mit der Schubstange 9 verbunden und überträgt bei einer Auftragung der Kraft F_{K} den daraus resultierenden Puls über die Spiralfeder 7 auf das Impulsmasseelement 3. Das Impulsmasseelement 3 ist dabei wiederum mit dem Rotationskörper 8 verbunden. In dieser Ausgestaltungsform liegt das Impulsmasseelement 3 an der Seite 11 des Rotationskörpers 8 an, es ist mit ihm so verbunden, dass bei einer Rotationsbewegung R diese von dem Impulsmasseelement 3 mit vollzogen wird. Somit ist das Impulsmasseelement 3 rotatorisch mit dem Rotationskörper 8 gekoppelt. In die Richtung der Achse 14, also in die Richtung der translatorischen Bewegung des Wickelkörpers bzw. der Schubstange ist jedoch eine begrenzte Bewegungsmöglichkeit zwischen dem Impulsmasseelement 3 und dem Rotationskörper 8 gegeben.

## Patentansprüche

1. Kopplungsglied für ein elektrisches Schaltgerät, wobei das Kopplungsglied (2) einen ersten Schaltkontakt (4) zum Öffnen und Schließen eines elektrischen Kontakts mit einem zweiten Schaltkontakt (6) umfasst, wobei der erste Schaltkontakt (4) mit einer Schubstange (9) verbunden ist, die translatorisch bewegbar gelagert ist und die in Wirkverbindung mit einem Aktor (15) steht, der eine translatorische Bewegung der Schubstange (9) hervorruft, wobei ein Impulsmasseelement (3) vorgesehen ist, das durch ein Federelement (5) mit dem Kopplungsglied (2) gekoppelt ist **dadurch gekennzeichnet, dass** die Schubstange (9) in Form eines stabförmigen Wickelkörpers (8) ausgestaltet ist und das Kopplungsglied (2) einen Rotationskörper (10) umfasst, durch den sich der Wickelkörper (8) erstreckt, wobei der Rotationskörper (10) zwei Seiten (11,12) umfasst, von denen eine dem einen Ende des Wickelkörpers (8) und die andere dem anderen Ende des Wickelkörpers (8) zugewandt ist, der Rotationskörper (10) drehbar auf dem Wickelkörper (8) gelagert ist, wobei auf beiden Seiten (11,12) des Rotationskörpers (10) jeweils mindestens eine Sehne (16,16') derart zwischen dem Rotationskörper (10) und dem Wickelkörper (8) angeordnet ist, dass über entgegengesetzte Rotationsbewegungen des Rotationskörpers (10) ein Aufwickeln und Abwickeln der Sehne (16,16') auf dem Wickelkörper (8) erfolgt was zur translatorischen Bewegung des Wickelkörpers (8) führt.

2. Kopplungsglied nach Anspruch 1, **dadurch gekennzeichnet, dass** das Impulsmasseelement (3) zentrisch auf der Schubstange (9) bezüglich dieser translatorisch bewegbar angeordnet ist und das Federelement (5) in Form einer Spiralfeder (7) konzentrisch um die Schubstange (9) verläuft.

3. Kopplungsglied nach Anspruch 2, **dadurch gekennzeichnet, dass** ein Stoppglied (26) konzentrisch auf der Schubstange (9) angeordnet ist und das Federelement (5) in Form einer druckbelasteten Spiralfeder (7) zwischen dem Stoppglied (2) und dem Impulsmasseelement (3) angeordnet ist.

4. Kopplungsglied nach Anspruch 3, **dadurch gekennzeichnet, dass** der Rotationskörper (10) mit mindestens zwei Federn (18,18') in der Art gekoppelt ist, dass in beide Rotationsrichtungen (R) stets eine Federkraft auf den Rotationskörper (10) wirkt, wobei eine Arretierung (20) vorgesehen ist, die in Endlagen (E,E') der translatorischen Bewegung des Wickelkörpers (8) den Rotationskörper (10) arretiert.

5. Kopplungsglied nach Anspruch 4, **dadurch gekennzeichnet, dass** ein Freilauf vorhanden ist, der mit dem Rotationskörper (10) gekoppelt ist und der nur eine Rotationsrichtung des Rotationskörpers (10) zulässt.

6. Kopplungsglied nach Anspruch 5, **dadurch gekennzeichnet, dass** der Freilauf als zwei in Gegenrichtung frei laufende Freiläufe ausgestaltet ist, von denen jeweils einer aktiviert ist und in den Endlagen (E,E') des Wickelkörpers (8) eine Umschaltung der Aktivierung zwischen den beiden Freiläufen erfolgt.

7. Kopplungsglied nach einem der Ansprüchen 4 bis 6, **dadurch gekennzeichnet, dass** eine Lösung der Arretierung (20) durch einen Verriegelungs-Aktor (22) erfolgt.

8. Kopplungsglied nach einem der vorhergehenden Ansprüche, **dadurch gekennzeichnet, dass** in der Endlage (E'), in der die Kontakte geschlossen sind, über die Federkraft, die auf den Rotationskörper (10) wirkt, eine Anpresskrafft des ersten Kontaktes (4) an den zweiten Kontakt (6) erfolgt.

9. Kopplungsglied nach einem der Ansprüche 4 bis 8, **dadurch gekennzeichnet, dass** ein Ausgleich an Energieverlust im Kopplungsglied durch mechanisches Nachspannen der Federn (18,18') erfolgt.

10. Kopplungsglied nach einem der Ansprüche 4 bis 9, **dadurch gekennzeichnet, dass** die mindestens zwei Federn (18,18') zu jeder Positionierung des Rotationskörpers eine Vorspannung aufweisen.

11. Kopplungsglied nach einem der Ansprüche 3 bis 10, **dadurch gekennzeichnet, dass** das Impulsmasseelement (3) mit dem Rotationskörper (10) in der Art in Verbindung steht, dass dieses bezüglich des Rotationskörpers (10) rotatorisch fixiert ist und entlang der translatorischen Bewegungsrichtung des Wickelkörpers (8) bezüglich des Rotationskörpers beweglich ist.

## Claims

1. Coupling element for an electrical switching device, wherein the coupling element (2) comprises a first switching contact (4) for opening and closing an electrical contact with a second switching contact (6), wherein the first switching contact (4) is connected to a push rod (9), which is mounted such that it can be moved translationally and which is operatively connected to an actuator (15), which causes a translational movement of the push rod (9), wherein a pulse mass element (3) is provided, which is coupled to the coupling element (2) by a spring element (5), **characterized in that** the push rod (9) is configured in the form of a bar-shaped winding body (8) and the coupling element (2) comprises a rotating body (10), through which the winding body (8) extends, wherein the rotating body (10) comprises two sides (11, 12), of which one faces one end of the winding body (8) and the other faces the other end of the winding body (8), the rotating body (10) is rotatably mounted on the winding body (8), wherein at least one cord (16, 16') is arranged on each of the two sides (11, 12) of the rotating body (10), between the rotating body (10) and the winding body (8), in such a way that winding and unwinding of the cord (16, 16') on the winding body (8) takes place by virtue of opposite rotational movements of the rotating body (10), which results in the translational movement of the winding body (8).

2. Coupling element according to Claim 1, **characterized in that** the pulse mass element (3) is arranged centrally on the push rod (9) so as to be movable translationally with respect to the latter and the spring element (5) runs concentrically around the push rod (9) in the form of a helical spring (7).

3. Coupling element according to Claim 2, **characterized in that** a stopping element (26) is arranged concentrically on the push rod (9) and the spring element (5) is arranged in the form of a pressure-loaded helical spring (7) between the stopping element (26) and the pulse mass element (3).

4. Coupling element according to Claim 3, **characterized in that** the rotating body (10) is coupled to at least two springs (18, 18') in such a way that a spring force always acts on the rotating body (10) in both directions of rotation (R), wherein a lock (20) is provided, which locks the rotating body (10) in end positions (E, E') of the translational movement of the winding body (8).

5. Coupling element according to Claim 4, **characterized in that** there is a freewheel, which is coupled to the rotating body (10) and which permits only one direction of rotation of the rotating body (10).

6. Coupling element according to Claim 5, **characterized in that** the freewheel is configured as two freewheels operating in opposite directions, of which in each case one is activated, and switchover of the activation between the two freewheels takes place in the end positions (E, E') of the winding body (8) .

7. Coupling element according to one of Claims 4 to 6, **characterized in that** the lock (20) is released by a latching actuator (22).

8. Coupling element according to one of the preceding claims, **characterized in that**, in the end position (E') in which the contacts are closed, a contact-pressure force of the first contact (4) against the second contact (6) is provided via the spring force acting on the rotating body (10).

9. Coupling element according to one of Claims 4 to 8, **characterized in that** an energy loss in the coupling element is compensated for by mechanical re-tensioning of the springs (18, 18').

10. Coupling element according to one of Claims 4 to 9, **characterized in that** the at least two springs (18, 18') have a pretension for each positioning of the rotating body.

11. Coupling element according to one of Claims 3 to 10, **characterized in that** the pulse mass element (3) is connected to the rotating body (10) in such a way that said pulse mass element is rotationally fixed with respect to the rotating body (10) and is movable along the translational direction of movement of the winding body (8) with respect to the rotating body.

## Revendications

1. Elément de liaison d'un appareil électrique de coupure, dans lequel l'élément (2) de liaison comprend un premier contact (4) de coupure pour l'ouverture et la fermeture d'un contact électrique avec un deuxième contact (6) de coupure, dans lequel le premier contact (4) de coupure est relié à un poussoir (9), qui est monté mobile en translation et qui est en liaison d'action avec un actionneur (15), qui provoque un déplacement en translation du poussoir (9), dans lequel il est prévu un élément (3) de masse d'inertie, qui est relié par un ressort (5) à l'élément (2) de liaison, **caractérisé en ce que** le poussoir (9) est sous la forme d'un corps de bobine en forme de barreau et l'élément (2) de liaison comprend un corps (10) de révolution, que le corps (8) de bobine traverse, dans lequel le corps (10) de révolution comprend deux faces (11, 12), dont l'une est tournée vers une extrémité du corps (8) de bobine et dont l'autre est tournée vers l'autre extrémité du corps (8) de bobine, le corps (10) de révolution étant monté tournant sur le corps (8) de bobine, dans lequel sur les deux faces (11, 12) du corps (10) de révolution sont montés respectivement au moins un cordon (16, 16') entre le corps (10) de révolution et le corps (8) de bobine, de manière à ce qu'il s'effectue, par des mouvements de rotation contraires du corps (10) de révolution, un enroulement et un déroulement des cordons (16, 16') sur le corps (8) de bobine, ce qui entraîne un déplacement en translation du corps (8) de bobine.

2. Elément de liaison suivant la revendication 1, **caractérisé en ce que** l'élément (3) de masse d'inertie est monté centré sur le poussoir (9) de manière mobile en translation par rapport à celui-ci et le ressort (5) s'étend sous la forme d'un ressort (7) spiral concentriquement autour du poussoir (9).

3. Elément de liaison suivant la revendication 2, **caractérisé en ce qu'**un élément (26) d'arrêt est monté concentriquement sur le poussoir (9) et le ressort (5) est monté sous la forme d'un ressort (7) spiral sollicité en compression entre l'élément (2) d'arrêt et l'élément (3) de masse d'inertie.

4. Elément de liaison suivant la revendication 3, **caractérisé en ce que** le corps (10) de révolution est relié à au moins deux ressorts (18, 18'), de manière à ce que, dans les deux sens (R) de rotation, une force de ressort s'applique toujours au corps (10) de révolution, dans lequel il est prévu un arrêt (20), qui arrête le corps (10) de révolution dans des positions (E, E') d'extrémité de déplacement en translation du corps (8) de bobine.

5. Elément de liaison suivant la revendication 4, **caractérisé en ce qu'**il y a une roue libre, qui est reliée au corps (10) de révolution et qui n'autorise qu'un sens de rotation du corps (10) de révolution.

6. Elément de liaison suivant la revendication 5, **caractérisé en ce que** la roue libre est constituée sous la forme de deux roues libres en sens contraires, dont respectivement l'une est activée, et dans les positions (E, E') d'extrémité du corps (8) de bobine s'effectue une inversion de l'activation entre les deux roues libres.

7. Elément de liaison suivant l'une des revendications 4 à 6, **caractérisé en ce qu'**une annulation de l'arrêt (20) s'effectue par un actionneur (22) de verrouillage.

8. Elément de liaison suivant l'une des revendications précédentes, **caractérisé en ce que**, dans la position (E') d'extrémité, dans laquelle les contacts sont fermés, il se produit par la force de ressort, qui s'applique au corps (10) de révolution, une force de pression du premier contact (4) sur le deuxième contact (6).

9. Elément de liaison suivant l'une des revendications 4 à 8, **caractérisé en ce qu'**il se produit une compensation de la perte d'énergie dans l'élément de liaison par retension mécanique des ressorts (18, 18').

10. Elément de liaison suivant l'une des revendications 4 à 9, **caractérisé en ce que** les au moins deux ressorts (18, 18') ont une précontrainte à chaque positionnement du corps de révolution.

11. Elément de liaison suivant l'une des revendications 3 à 10, **caractérisé en ce que** l'élément (3) de masse d'inertie est en liaison avec le corps (10) de révolution, de manière à être immobilisé en rotation par rapport au corps (10) de révolution et à être mobile par rapport au corps de révolution suivant la direction de déplacement en translation du corps (8) de bobine.
